# FASCICULE DE BREVET EUROPEEN

(11) **EP 1 299 213 B1**
(45) Date de publication et mention de la délivrance du brevet: **24.10.2007**
(21) Numéro de dépôt: 01954069.9
(22) Date de dépôt: 10.07.2001
(51) Int. Cl.: B25D 9/20

(54) **APPAREIL HYDRAULIQUE A PERCUSSIONS**
HYDRAULISCHES SCHLAGGERÄT
PERCUSSION HYDRAULIC APPARATUS

(30) Priorité: 13.07.2000 FR 0009259
(43) Date de publication de la demande: 09.04.2003
(73) Titulaire: Montabert S.A., 69800 Saint Priest (FR)
(72) Inventeur: PIRAS, Bernard, F-69390 CHARLY (FR)
(74) Mandataire: Maureau, Philippe
(86) Numéro de dépôt international: PCT/FR2001/002228
(87) Numéro de publication internationale: WO 2002/006014

(56) Documents cités:
- FR-A- 2 045 289
- FR-A- 2 369 908
- US-A- 4 635 531

## Description

La présente invention a pour objet un appareil hydraulique à percussions.

Un appareil à percussions comprend un corps contenant un cylindre, à l'intérieur duquel est monté coulissant un piston de frappe d'un outil, entraîné hydrauliquement de façon alternative par un fluide incompressible. Le mouvement du piston est commandé par un distributeur qui ouvre et ferme des circuits hydrauliques mettant certaines chambres situées de part et d'autre du piston successivement en communication avec un circuit haute pression et un circuit basse pression pour créer ce mouvement alternatif séquencé.

Le document US 4 230 019 concerne un appareil à percussions comprenant plusieurs corps, respectivement un corps principal incluant le piston de frappe, un corps contenant le système de distribution et un corps contenant un accumulateur d'énergie. L'agencement de ces différents corps est tel que les circuits de puissance permettant de faire transiter les débits de fluide nécessaires à l'activation du mouvement de frappe, et les circuits de commande plus faiblement dimensionnés, qui assurent le mouvement du distributeur, sont ménagés à la fois dans le corps contenant le cylindre et dans le corps contenant le distributeur.

Il en résulte un certain nombre d'inconvénients.

C'est ainsi notamment que les canaux de commande sont ménagés à la fois dans le corps contenant le cylindre et dans le corps contenant le distributeur, ce qui nécessite la réalisation d'une étanchéité entre ces deux corps.

Le corps de distribution est positionné latéralement, de telle sorte qu'il doit être solidement maintenu en raison des accélérations qu'il subit résultant des ondes de choc.

Il est connu également de positionner un bloc de distribution au-dessus du corps contenant le cylindre, ce qui nécessite le forage de trous longs dans le corps contenant le cylindre pour connecter les différents circuits, ce qui se traduit par une augmentation du coût de réalisation et une augmentation des pertes de charge en ligne.

Le document FR 2 045 289 décrit un appareil selon le préambule de la revendication 1.

Le but de l'invention est de fournir un appareil hydraulique à percussions, dont le système de commande du distributeur soit réalisé de façon simple, et avec un encombrement réduit.

A cet effet, l'appareil hydraulique à percussions qu'elle concerne, comprenant un corps contenant un cylindre à l'intérieur duquel est monté coulissant un piston de frappe d'un outil, entraîné hydrauliquement de façon alternative par un fluide incompressible, le mouvement du piston étant commandé par un distributeur qui, disposé coaxialement au piston de frappe, est monté à l'intérieur d'une boîte de distribution, est caractérisé en ce que :
- la boîte de distribution comprend une partie interférant axialement avec le piston et disposée concentriquement à celui-ci, et
- la boîte de distribution délimite avec le piston une chambre de pilotage qui, mise successivement à la haute et à la basse pression du fluide, est en communication par un canal ménagé dans la boîte de distribution avec une chambre de commande du mouvement du distributeur, pour créer dans celle-ci alternativement une basse pression et une haute pression et, par suite, une inversion séquencée de la résultante des forces appliquées sur le distributeur.

Avantageusement, les canaux de liaison de la chambre de pilotage, avec les circuits haute pression et basse pression, sont ménagés dans la boîte de distribution.

Cet appareil hydraulique à percussions est d'une structure compacte, puisqu'existe un chevauchement de la boîte de distribution et du cylindre contenant le piston. En outre, la structure de cet appareil est simplifiée, dans la mesure où les circuits de commande et de pilotage de l'ensemble de distribution sont indépendants du corps du cylindre et sont ménagés dans la boîte de distribution. Ainsi, ne sont usinés dans le corps du cylindre que les circuits de puissance nécessaires au mouvement du piston de frappe. Il peut être noté qu'un même système de distribution peut équiper différents types d'appareils à percussions.

Suivant une première forme d'exécution de cet appareil, l'extrémité supérieure du piston présente un alésage central et axial dans lequel est engagée une portée cylindrique centrale et axiale appartenant à la boîte de distribution, l'alésage du piston comportant un évidement annulaire délimitant avec la portée cylindrique de la boîte de distribution, la chambre de pilotage.

Suivant une seconde forme d'exécution de cet appareil, l'extrémité supérieure du piston comporte une portée cylindrique centrale et axiale qui est engagée dans un alésage central et axial ménagé dans la boîte de distribution, la portée cylindrique du piston comportant une gorge annulaire délimitant avec l'alésage central de la boîte de distribution, la chambre de pilotage.

Dans les deux formes d'exécution, l'appareil comporte une chambre inférieure ménagée entre l'extrémité inférieure de la boîte de distribution et le piston, reliée en permanence au réseau basse pression par un canal, et un canal qui, débouchant radialement dans l'alésage assurant le coulissement du piston par rapport à la boîte de distribution, au-dessus du canal de mise en communication de la chambre de pilotage et de la chambre de commande du distributeur, est relié en permanence au réseau haute pression, le mouvement du piston par rapport à la boîte de distribution mettant successivement la chambre de pilotage en communication avec la chambre inférieure reliée au réseau haute pression et le canal relié au réseau basse pression. Le canal d'alimentation de la chambre inférieure, de même que le canal relié au réseau basse pression, sont ménagés dans la boîte de distribution.

De toute façon, l'invention sera bien comprise, à l'aide de la description qui suit, en référence au dessin schématique annexé représentant, à titre d'exemples non limitatifs, deux formes d'exécution de cet appareil :
Figures 1 à 4 sont quatre vues en coupe longitudinale de cet appareil au cours de quatre phases de fonctionnement ;
Figure 5 est une vue en coupe longitudinale d'une seconde forme d'exécution.

L'appareil représenté aux figures 1 à 4 comprend un piston 1 monté coulissant à l'intérieur d'un cylindre ménagé dans un corps 2. Au cours de son mouvement alternatif, le piston est destiné à venir frapper contre l'extrémité supérieure d'un outil O. Le corps 2 contient, au-dessus du piston 1, une boîte de distribution 3. Le piston 1 comporte un alésage central et axial 4 à l'intérieur duquel est engagée une portée cylindrique 5 appartenant à la boîte de distribution 3. Le piston délimite avec son cylindre et avec la boîte de distribution 3 au moins trois chambres :
- une chambre motrice annulaire 6 située au-dessus du piston,
- une chambre annulaire antagoniste 7 dont la surface de la section est faible et qui est toujours en communication avec le circuit 9 d'alimentation en haute pression, et
- une chambre centrale ou chambre inférieure 10 reliée en permanence au circuit basse pression 12.

Pour un débit constant de fluide sous pression, la fréquence de l'appareil pourra être choisie en fonction du choix des surfaces des différentes sections. Ce choix détermine, pour une course de piston de frappe, la cylindrée de l'appareil et par conséquent sa fréquence de frappe pour un débit donné d'alimentation.

Le mouvement alternatif du piston est obtenu par communication de la chambre motrice 6 alternativement avec le réseau haute pression 9 et le réseau basse pression 12, de telle sorte que la résultante des forces hydrauliques appliquées au piston 1 s'exerce successivement dans un sens et dans l'autre.

L'alésage du piston comporte un évidement ou gorge annulaire délimitant avec la portée cylindrique de la boîte de distribution une chambre annulaire de pilotage 13. En fonction de la position du piston par rapport à la portée cylindrique 5 de la boîte de distribution, il est possible d'établir une communication d'une chambre de commande 14 du mouvement du distributeur 15 par l'intermédiaire d'un canal 16 et de la chambre de pilotage 13 soit avec le réseau haute pression 9, soit avec le réseau basse pression 12.

A cet effet, la portée cylindrique de la boîte de distribution 3 comprend un canal 17 de mise en communication de la chambre inférieure 10 avec le réseau basse pression 12, ainsi qu'un canal 18 débouchant radialement dans l'alésage 4, au-dessus de la chambre de pilotage 13, relié au réseau haute pression 9.

Le distributeur 15 délimite trois chambres avec la boîte de distribution 12 et le couvercle 19 :
- une chambre centrale 20 en communication permanente avec le réseau haute pression d'alimentation 9,
- une chambre annulaire 22 toujours en communication avec le circuit basse pression 12, et
- la chambre annulaire 14, antagoniste à la chambre 22 et reliée par le canal 16 à la chambre de pilotage 13.

Pour la suite de la description, il est admis, à titre d'exemple, que le distributeur 15 est animé d'un mouvement de descente lorsque la chambre de commande 14 est reliée au circuit basse pression 12 et d'un mouvement de montée lorsque cette dernière communique avec le circuit haute pression 9.

Le mouvement alternatif du distributeur 15 est obtenu par communication de la chambre de commande 14 alternativement avec le circuit haute pression 9 et le circuit basse pression 12, de telle sorte que, en fonction des surfaces choisies pour les sections des trois chambres 14, 19, 22, la force résultante appliquée au distributeur s'exerce successivement dans un sens et dans l'autre.

L'état initial est celui représenté à la figure 1, dans laquelle le distributeur 15 est en position basse et le piston 1 est en position basse. Dès que le fluide sous pression circule dans le canal haute pression 9, la résultante des forces appliquées au distributeur maintient celui-ci en position basse, la chambre de commande 14 étant reliée au circuit basse pression par l'intermédiaire du canal 16, de la chambre de pilotage 13, de la chambre inférieure 10 et du canal 17. La résultante des forces appliquées au piston de frappe fait remonter ce dernier, puisque la chambre motrice 6 est reliée au circuit basse pression par l'intermédiaire d'un canal 23 et de la gorge annulaire 22.

Au cours du mouvement de montée du piston de frappe, il se produit les opérations suivantes :
- L'arête 24 de l'évidement annulaire formant chambre de pilotage 13 croise l'arête 25 de la portée cylindrique de la boîte de distribution 3, isolant ainsi le canal de commande 16 du circuit basse pression.
- En fin de remontée du piston de frappe 1, comme montré à la figure 2, l'arête 26 du piston découvre l'ouverture du canal 18 relié à la haute pression, établissant ainsi une communication du circuit haute pression vers le canal de commande 16 et la chambre de commande 14 par l'intermédiaire de la chambre de pilotage 13.
- La chambre de commande 14 du distributeur 15 est alors à la haute pression, de telle sorte que la résultante des forces appliquées au distributeur fait monter ce dernier, comme montré à la figure 3.
- L'arête 27 du distributeur 13 découvre l'arête 28 de la boîte de distribution 3 et établit une communication entre le fluide haute pression provenant du circuit 9 et de la chambre centrale 20 avec le canal 23 et la chambre motrice 6.
- Le distributeur 15 terminant sa course de montée, la résultante des forces appliquées au piston 1 accélère celui-ci vers le bas pour sa course de frappe, comme montré à la figure 4.
- Le circuit de commande 14, 16 du distributeur est isolé de la haute pression et mis en communication avec le circuit basse pression, par l'intermédiaire de la chambre de pilotage 13 et de la chambre inférieure 10. La résultante des forces appliquée au distributeur est alors dirigée vers le bas et le distributeur commence son mouvement de descente. Simultanément, le piston de frappe 1 atteint sa zone d'impact.
- L'arête 27 du distributeur 15 croise l'arête 28 de la boîte de distribution 3, isolant ainsi la chambre motrice 6 du piston de frappe.
- Le distributeur établit une communication entre le circuit basse pression 12 et la chambre motrice 6. Le piston de frappe et le distributeur sont alors en position basse, représentés à la figure 1, et le cycle de travail peut recommencer.

La figure 5 représente une variante d'exécution de cet appareil, dans laquelle les mêmes éléments sont désignés par les mêmes références que précédemment. Dans ce cas, le chevauchement de la boîte de distribution 3 et du piston de frappe 1 résulte du fait que le piston de frappe comporte une portée cylindrique centrale 34 qui est engagé dans un alésage central 35 ménagé dans la boîte de distribution 3. La portée cylindrique 34 comporte une gorge annulaire délimitant la chambre de pilotage 36. La chambre inférieure 10 n'est alors plus une chambre centrale mais une chambre annulaire.

Comme il va de soi, l'invention ne se limite pas aux seules formes d'exécution de cet appareil à percussion, décrites ci-dessus à titre d'exemples, elle en embrasse au contraire toutes les variantes.

## Revendications

1. Appareil hydraulique à percussions comprenant un corps (2) contenant un cylindre à l'intérieur duquel est monté coulissant un piston de frappe (1) d'un outil, entraîné hydrauliquement de façon alternative par un fluide incompressible, le mouvement du piston étant commandé par un distributeur (15) disposé coaxialement au piston de frappe **caractérisé en ce que** :
- le distributeur (15) est monté à l'intérieur d'une boîte de distribution (3)
- la boîte de distribution (3) comprend une partie interférant axialement avec le piston (1) et disposée concentriquement à celui-ci, et
- la boîte de distribution (3) délimite avec le piston une chambre de pilotage (13) qui, mise successivement à la haute (9) et à la basse pression (12) du fluide, est en communication par un canal (16) ménagé dans la boîte de distribution (3) avec une chambre de commande (14) du mouvement du distributeur (15), pour créer dans celle-ci alternativement une basse pression et une haute pression et, par suite, une inversion séquencée de la résultante des forces appliquées sur le distributeur (15).

2. Appareil hydraulique à percussions selon la revendication 1, **caractérisé en ce que** les canaux de liaison (17, 18) de la chambre de pilotage (13), avec les circuits haute pression et basse pression, sont ménagés dans la boîte de distribution (3).

3. Appareil hydraulique à percussions selon l'une des revendications 1 et 2, **caractérisé en ce que** l'extrémité supérieure du piston (1) présente un alésage (4) central et axial dans lequel est engagée une portée cylindrique (5) centrale et axiale appartenant à la boîte de distribution (3), l'alésage (4) du piston comportant un évidement annulaire (13) délimitant avec la portée cylindrique (5) de la boîte de distribution (3), la chambre de pilotage.

4. Appareil hydraulique à percussions selon l'une des revendications 1 et 2, **caractérisé en ce que** l'extrémité supérieure du piston (1) comporte une portée cylindrique (34) centrale et axiale qui est engagée dans un alésage (35) central et axial ménagé dans la boîte de distribution (3), la portée cylindrique (35) du piston (1) comportant une gorge annulaire (36) délimitant avec l'alésage central (35) de la boîte de distribution (3), la chambre de pilotage.

5. Appareil hydraulique à percussions selon l'une des revendications 1 à 4, **caractérisé en ce qu'**il comporte une chambre inférieure (10) ménagée entre l'extrémité inférieure de la boîte de distribution (3) et le piston (1), reliée en permanence au réseau basse pression par un canal (17), et un canal (18) qui, débouchant radialement dans l'alésage (4) assurant le coulissement du piston (1) par rapport à la boîte de distribution (3), au-dessus du canal (16) de mise en communication de la chambre de pilotage (10) et de la chambre de commande (14) du distributeur, est relié en permanence au réseau haute pression, le mouvement du piston (1) par rapport à la boîte de distribution (3) mettant successivement la chambre de pilotage (10) en communication avec la chambre inférieure (10) reliée au réseau haute pression et le canal (18) relié au réseau basse pression.

## Claims

1. A percussive hydraulic apparatus comprising a body (2) containing a cylinder, inside which there is slidingly mounted a percussion piston (1) acting on a tool, driven hydraulically in reciprocating manner by an incompressible fluid, the movement of the piston being controlled by a distributor (15) disposed coaxially relative to the percussion piston, **characterised in that**:
- the distributor (15) is mounted inside a distribution box (3),
- the distribution box (3) comprises a part interfering axially with the piston (1) and disposed concentrically thereto, and
- the distribution box (3) defines with the piston a guide chamber (13) which, when placed successively under the high (9) and low pressure (12) of the fluid, is in communication via a channel (16) formed in the distribution box (3) with a control chamber (14) controlling the movement of the distributor (15), so as to create therein alternately a low pressure and a high pressure and, consequently, sequenced inversion of the resultant of the forces applied to the distributor (15).

2. A percussive hydraulic apparatus according to claim 1, **characterised in that** the channels (17, 18) connecting the guide chamber (13) to the high and low pressure circuits are formed in the distribution box (3).

3. A percussive hydraulic apparatus according to one of claims 1 and 2, **characterised in that** the upper end of the piston (1) has a central, axial bore (4), in which there is engaged a central, axial cylindrical bearing surface (5) belonging to the distribution box (3), the bore (4) of the piston comprising an annular recess (13) defining, with the cylindrical bearing surface (5) of the distribution box (3), the guide chamber.

4. A percussive hydraulic apparatus according to one of claims 1 and 2, **characterised in that** the upper end of the piston (1) comprises a central, axial cylindrical bearing surface (34) which is engaged in a central, axial bore (35) formed in the distribution box (3), the cylindrical bearing surface (35) of the piston (1) comprising an annular groove (36) defining, with the central bore (35) of the distribution box (3), the guide chamber.

5. A percussive hydraulic apparatus according to one of claims 1 to 4, **characterised in that** it comprises a lower chamber (10) formed between the lower end of the distribution box (3) and the piston (1), connected permanently to the low pressure network by a channel (17), and a channel (18) which, opening radially into the bore (4) ensuring sliding of the piston (1) relative to the distribution box (3), above the channel (16) which brings the guide chamber (10) into communication with the control chamber (14) controlling the distributor, is connected permanently to the high pressure network, movement of the piston (1) relative to the distribution box (3) successively bringing the guide chamber (10) into communication with the lower chamber (10) connected to the high pressure network and the channel (18) connected to the low pressure network.

## Patentansprüche

1. Hydraulisches Schlaggerät, enthaltend einen Körper (2) mit einem Zylinder, in dessen Innern verschiebbar ein Kolben (1) zum Schlagen eines Werkzeugs montiert ist, der von einem nicht zusammendrückbaren Fluid hydraulisch zu einer alternierenden Bewegung angetrieben wird, wobei die Bewegung des Kolbens von einem Verteiler (15) betätigt wird, der koaxial zu dem Schlagkolben angeordnet ist, **dadurch gekennzeichnet, dass**
• der Verteiler (15) im Innern eines Verteilergehäuses (3) montiert ist,
• das Verteilergehäuse (3) einen Teil aufweist, der in axialer Richtung mit dem Kolben (1) interferiert und konzentrisch zu diesem angeordnet ist, und
• das Verteilergehäuse (3) mit dem Kolben eine Steuerkammer (13) begrenzt, die, wenn sie nacheinander
• dem Hochdruck (9) und Niederdruck (12) des Fluids ausgesetzt wird, über einen in dem Verteilergehäuse (3) vorgesehenen Kanal (16) mit einer Kammer zur Betätigung (14) der Bewegung des Verteilers (15) in Verbindung steht, um in diesem alternierend einen Niederdruck und einen Hochdruck und infolgedessen eine getaktete Umkehrung der Resultierenden der auf den Verteiler (15) einwirkenden Kräfte zu erzeugen.

2. Hydraulisches Schlaggerät gemäß Anspruch 1, **dadurch gekennzeichnet, dass** die Kanäle für die Verbindung (17, 18) der Steuerkammer (13) mit den Hochdruck- und Niederdruckkreisen in dem Verteilergehäuse (3) vorgesehen sind.

3. Hydraulisches Schlaggerät gemäß einem der Ansprüche 1 und 2, **dadurch gekennzeichnet, dass** das obere Ende des Kolbens (1) eine mittige, axiale Bohrung (4) aufweist, in der eine mittige, axiale, zylindrische Auflagefläche (5) gelagert ist, die dem Verteilergehäuse (3) zugehörig ist, wobei die Bohrung (4) des Kolbens eine ringförmige Ausnehmung (13) aufweist, die mit der zylindrischen Auflagefläche (5) des Verteilergehäuses (3) die Steuerkammer begrenzt.

4. Hydraulisches Schlaggerät gemäß einem der Ansprüche 1 und 2, **dadurch gekennzeichnet, dass** das obere Ende des Kolbens (1) eine mittige, axiale, zylindrische Auflagefläche (5) aufweist, die in einer mittigen und axialen Bohrung (35) gelagert ist, die in dem Verteilergehäuse (3) vorgesehen ist, wobei die zylindrische Auflagefläche (35) des Kolbens (1) eine ringförmige Nut (36) aufweist, die mit der mittigen Bohrung (35) des Verteilergehäuses (3) die Steuerkammer begrenzt.

5. Hydraulisches Schlaggerät gemäß einem der Ansprüche 1 und 4, **dadurch gekennzeichnet, dass** es eine zwischen dem unteren Ende des Verteilergehäuses (3) und dem Kolben (1) vorgesehene untere Kammer (10) aufweist, die andauernd mit dem Niederdrucknetz über einen Kanal (17) verbunden ist, und einen Kanal (18), der, in radialer Richtung in der Bohrung (4) mündend, welche die Verschiebung des Kolbens (1) relativ zu dem Verteilergehäuse (3) oberhalb des Kanals (16) für das Herstellen der Verbindung der Steuerkammer (10) mit der Kammer zur Betätigung (14) des Verteilers bewirkt, andauernd mit dem Hochdrucknetz verbunden ist, wobei die Bewegung des Kolbens (1) relativ zu dem Verteilergehäuse (3) die Steuerkammer (10) nacheinander in Verbindung mit der unteren Kammer (10), die mit dem Hochdrucknetz verbunden ist, und dem Kanal (18), der mit dem Niederdrucknetz verbunden ist, setzt.
